# EUROPÄISCHE PATENTSCHRIFT

(11) **EP 0 830 472 B1**
(45) Veröffentlichungstag und Bekanntmachung des Hinweises auf die Patenterteilung: **25.08.1999**
(21) Anmeldenummer: 96905734.8
(22) Anmeldetag: 09.03.1996
(51) Int. Cl.: D06C 3/06, B65H 23/025, B65H 20/20

(54) **BREITSTRECKAGGREGAT**
TENTER UNIT
SYSTEME D'ETIRAGE EN LARGEUR

(30) Priorität: 03.06.1995 DE 19520513
(43) Veröffentlichungstag der Anmeldung: 25.03.1998
(73) Patentinhaber: Küsters Zittauer Maschinenfabrik GmbH, 02763 Zittau (DE)
(72) Erfinder: GREIF, Steffen, D-02794 Spitzkunnersdorf (DE); PFEIFFER, Peter, D-02785 Olbersdorf (DE); LISON, Ingo, D-02784 Seifhennersdorf (DE)
(74) Vertreter: Palgen, Peter, Dipl.-Phys. Dr.
(86) Internationale Anmeldenummer: DE9600462
(87) Internationale Veröffentlichungsnummer: WO9639554

(56) Entgegenhaltungen:
- WO-A-94/10369
- DE-A- 4 141 779
- DE-C- 610 937

## Beschreibung

Die Erfindung bezieht sich auf ein Breitstreckaggregat der dem Oberbegriff des Anspruchs 1 entsprechenden Art.

Als Nadelscheiben sollen mit der Warenbahn umlaufende radähnliche Scheiben meist aus Metall verstanden sein, die an ihrem Umfangsrand rundum mit dicht beieinanderstehenden mit den Spitzen radial nach außen weisenden Nadeln untereinander gleicher Länge besetzt sind, die in die Ränder der Warenbahn einstechen und diese in Breitenrichtung zu spannen oder gespannt zu halten gestatten.

Ein gattungsgemäßes Breitstreckaggregat ist aus der DE-PS 480 155 bekannt. Die Warenbahn läuft auf zwei in der Warenbahnebene schrägstehende Nadelscheiben in dem Bereich auf, in dem sie an ihrem benadelten Rand einen geringeren axialen Abstand haben, umrundet die Nadelscheiben um etwa 240°, wobei sich die Ränder der Nadelscheiben axial voneinander entfernen und eine Breitstreckung der an den Rändern von den Nadeln gepackten Warenbahn erfolgt, und verläßt sie in einer etwa um 90° zur Einlaufebene winkelversetzten Ebene wieder. Die Nadelscheiben sind in ihrer Winkellage und in ihrem Querabstand verstellbar und gemeinsam angetrieben.

Aus der DE 41 41 779 A1 (Oberbegriff des Anspruches 1) ist eine Vorrichtung zum Egalisieren einer Warenbahn bekannt, die ebenfalls mit zwei in ihrer Winkellage veränderbaren Nadelscheiben arbeitet. Der Zweck dieser Vorrichtung besteht darin, das Egalisieren einer Warenbahn mit wesentlich geringerem Aufwand als ein konventioneller Spannrahmen zu bewerkstelligen und gleichwohl eine mit der Egalisierung eines Spannrahmens gleichwertige Behandlungswirkung zu erzeugen.

Den bekannten Vorrichtungen mit gegeneinander verschwenkbaren, auf einer gemeinsamen Achse angeordneten Nadelscheiben ist gemeinsam, daß die behandelte Warenbahn nach dem Verlassen der Nadelscheiben freigegeben wird. Bei einem Einsatz einer derartigen Vorrichtung in Mercerisier- und ähnlichen Anlagen hat die Warenbahn nach dem erfolgten Breitstrecken jedoch eine Tendenz wieder zu schrumpfen. Sie springt in Querrichtung nach dem Verlassen der Nadelscheiben sogleich wieder ein.

Der Erfindung liegt die Aufgabe zugrunde, ein gattungsgemäßes Breitstreckaggregat so weiterzuentwickeln, daß die erzielte Breitstreckung noch über eine gewisse Laufstrecke der Warenbahn zwangsweise aufrechterhalten wird.

Diese Aufgabe wird durch die in Anspruch 1 wiedergegebene Merkmale gelöst.

Es wird also also dem ersten Nadelscheibenaggregat ein zweites Nadelscheibenaggregat zugeordnet, auf welches die Warenbahn an der Stelle ihrer maximalen Breitstreckung übergeht, ohne freigegeben zu werden, und auf welchem die Warenbahn auf einer gewissen Umlaufstrecke in Querrichtung noch aufgenadelt festgehalten wird.

Ein spezieller Anwendungsfall eines solchen Breitstreckaggregats ist eine Mercerisieranlage, in der sich das Breitstreckaggregat an die Diffusionsstrecke, die dem Auftrag der Mercerisierflotte nachfolgt, anschließt. Die Warenbahn hat in diesem Bereich eine starke Tendenz, in Quer- und Längsrichtung zu schrumpfen und wird durch das zweite Nadelscheibenaggregat daran gehindert.

Eine sogenannte Palmerscheiben-Anordnung, bei welcher die Warenbahn an ihren Rändern über schräggestellte Scheiben läuft und in Querrichtung daran festgehalten wird, so daß sie die Abstandsvergrößerung beim Umlauf der Scheiben mitmachen muß, ist Gegenstand der DE-PS 610 937. Die Warenbahn geht hierbei auf ein unmittelbar nachgeschaltetes Aggregat in Gestalt einer Kalanderwalze über, auf der sie in gebundener Warenführung flächig festgehalten wird. Allerdings erfolgt der Übergang nicht ohne Aufgabe der gebundenen Warenführung und nicht in der Weise, daß die Warenbahn anschließend nur am Rand gefaßt und in Querrichtung gehalten wird.

Das Maß der Breitstreckung wird bei der Erfindung durch die Verschwenkung der beiden Nadelscheiben des ersten Nadelscheibenaggregats eingestellt.

Um selbsttätig eine Anpassung des Abstandes der Nadelscheiben des zweiten Nadelscheibenaggregats an die neue Breitenlage zu erzielen, empfiehlt sich die Ausgestaltung nach Anspruch 2, die konstruktiv im einzelnen in der in den Ansprüchen 3 bis 7 wiedergegebenen Weise ausgestaltet sein kann.

Eine vorteilhafte Ausbildung und Anordnung des Schwenkantriebs ist Gegenstand des Anspruchs 8.

Ein wichtiges Merkmal ist die Stütztrommel nach Anspruch 9. Eine durch am Rand angreifende Nadelscheiben in eine teilzylindrische Form umgelenkte und unter Querzug stehende Warenbahn hat nämlich die Neigung, sich radial einzuschnüren, d.h. zwischen den Nadelscheiben konkav zu verlaufen. Dem kann durch die Stütztrommeln, die das Einschnüren unterbinden, entgegengewirkt werden.

Zweckmäßig ist die Stütztrommel zwischen den Nadelscheiben in ihrer Länge, d.h. quer zur Warenbahn, einstellbar, um sich an die eingestellte jeweilige Lage der Nadelscheiben anpassen zu können (Anspruch 10), was insbesondere durch die in Anspruch 11 angegebene Konstruktion realisiert werden kann, bei der die Stütztrommel im einfachsten Fall aus zwei ineinandergreifenden Teilen besteht, aber auch mehr als zwei entsprechend ausgestaltete axial ineinandergreifende Teile umfassen kann.

Die bevorzugte Anordnung der beiden Nadelscheibenaggregate ist die Übereinanderanordnung nach Anspruch 12. Diese hat eine Reihe von Vorteilen. Sie erlaubt es beispielsweise, gemäß Anspruch 13 einen Bedienstand anzubringen, der den Einlauf der Warenbahn auf das erste Nadelscheibenaggregat zu beobachten gestattet. Auch ist es zwanglos möglich, gemäß Anspruch 14 während und nach der erfolgten Breitstreckung eine Behandlungsflüssigkeit auf die die Nadelscheibenaggregate umrundende Warenbahn aufzugeben, wodurch diese in breitgestreckter Lage mit der Behandlungsflüssigkeit versehen werden kann. So kann zum Beispiel beim Mercerisieren auf den Nadelscheibenaggregaten eine Ausspülung der Mercerisierflotte begonnen werden, die zur Folge hat, daß die Warenbahn ihre Tendenz zur Schrumpfung verliert, bevor sie freigegeben wird. Auf diese Weise kann die wesentliche erste Phase der Stabilisierung der mit Lauge versehenen Warenbahn erfolgen, ohne Breitenverluste wegen zu früh freigegebener Warenbahn befürchten zu müssen. Es versteht sich, daß die Übereinanderanordnung auch im Hinblick auf einen geringen Grundfläüchenbedarf von Vorteil ist.

Es kann sich empfehlen, vor dem Auflauf der Warenbahn auf das erste Nadelscheibenaggregat an beiden Rändern Kantenausbreiter vorzusehen um sicherzustellen, daß die Warenbahn in einwandfreier Breitlage auf die Nadeln gelangt (Anspruch 15).

Eine für die Praxis wichtige Ausgestaltung des erfindungsgemäßen Breitstreckaggregats ist Gegenstand des Anspruchs 16. Am Übergang von dem ersten Nadelscheibenaggregat auf das zweite Nadelscheibenaggregat steht ohne besondere Maßnahmen nur die Längszugspannung in der Warenbahn zur Verfügung, um die Warenbahnränder beim Auflaufen auf das zweite Nadelscheibenaggregat aufzunadeln. Da das Umnadeln an einer Stelle geschieht, an der unter Umständen noch erhebliche Querzugspannungen in der Warenbahn vorliegen, muß das Aufnadeln auf das zweite Nadelscheibenaggregat sogar unter erschwerten Bedingungen erfolgen.

Um diesen Vorgang zu unterstützen und sicherer zu gestalten, ist gemäß Anspruch 16 eine Umnadeleinrichtung vorgesehen, die die Ränder der Warenbahn radial von außen positiv in die Nadeln des zweiten Nadelscheibenaggregats drückt.

Eine solche Umnadeleinrichtung kann bei dem bevorzugten Ausführungsbeispiel des Anspruchs 17 eine mit Umfangsnuten zum Hindurchlassen der Nadeln versehene, auf dem Rand der Warenbahn bzw. dem Umfang der jeweiligen Nadelscheiben abrollende Rolle umfassen, die die Warenbahn neben den Nadeln auf den Rand der Nadelscheiben niederdrückt.

Die Rolle ist jedoch nur eine mögliche Ausführung einer solchen Umnadeleinrichtung. Es können auch umlaufende Bürsten, geeignet geformte Druckschienen oder ein Düsensystem Anwendung finden, welches Luft oder ein flüssiges Medium radial von außen auf den Rand der Warenbahn im Bereich der Nadeln lenkt und den Rand auf die Nadeln aufdrückt.

Die jeweilige Rolle sollte gemäß Anspruch 18 an dem dortigen Tragglied gelagert sein, welches auch zur Abstützung des ersten Nadelscheibenaggregats dient.

Dies hat den Sinn, daß sich bei einer Breitenverstellung die Rolle selbsttätig mitbewegt und ihre richtige Position relativ zum Rand der Nadelscheibe stets beibehält.

Um diese Position weiter zu sichern, kann die Rolle gemäß Anspruch 19 einen radial vorspringenden Bund aufweisen, mit dem sie federnd axial von außen gegen den Rand der jeweiligen Nadelscheibe gedrückt ist.

Hierdurch ist die Rolle gegenüber dem Rand der Nadelscheibe stets exakt positioniert, so daß die Nadeln immer sauber durch die Umfangsnuten der Rolle laufen.

Eine weitere Ausgestaltung betrifft den Auflauf der auf das ersten Nadelscheibenaggregat zulaufenden Warenbahn von der letzten Leitwalze in Fällen, in denen diese mit ihrem oberen Scheitel etwa in gleicher Höhe liegt wie der obere Scheitel des ersten Nadelscheibenaggregats und in denen die Warenbahn bis zu der letzten Leitwalze gebunden geführt ist. Normalerweise stellt sich beim Übergang von der letzten Leitwalze auf das erste Nadelscheibenaggregat aus geometrischen Gründen zwangsläufig eine freie Warenstrecke ein, die sehr unerwünscht sein kann.

Zur Unterbindung dieser freien Warenstrecke dient die Ausgestaltung nach Anspruch 20, deren Wirkung darin besteht, die gebundene Warenbahnführung bis zum Auflaufen auf das erste Nadelscheibenaggregat vollständig durchzuhalten.

Damit sich die Umlenkwalze gleichmäßig in den Zwickel zwischen der letzten Leitwalze und dem ersten Nadelscheibenaggregat einfügen kann, empfielt eine gewisse Nachgiebigkeit der Lagerung der Umlenkwalze gemäß Anspruch 21.

Auch am Auslauf der Warenbahn von dem zweiten Nadelscheibenaggregat kann die möglichst unterbrechungslose Aufrechterhaltung der gebundenen Warenbahnführung von Bedeutung sein und durch eine Ausnadelwalze gemäß Anspruch 22 realisiert werden. Die Ausnadelwalze nimmt die Warenbahn tangential von dem zweiten Nadelscheibenaggregat ab und liegt unter ihrem Gewicht und dem Warenbahnzug auf der ersten Folgewalze an, wobei sie in vertikaler Richtung in der Führung frei beweglich ist.

Um die Stellung der Ausnadelwalze gegenüber dem zweiten Nadelscheibenaggregat optimieren zu können, empfiehlt sich eine Verstellbarkeit der Führung in der Horizontalrichtung also gegen das zweite Nadelscheibenaggregat bzw. von diesem hinweg (Anspruch 23).

Die Breitstreckung der Warenbahn kann nach einer weiteren Ausgestaltung des erfindungsgemäßen Breitstreckaggregats gemäß Anspruch 24 automatisiert werden, indem die Schwenkantriebe für das erste Nadelscheibenaggregat, die die Querzugspannung der Warenbahn erfahren, über Kraftaufnehmer angeschlossen sind, deren Signale einer Steuereinrichtung eingebbar sind, die über einen Antriebsmotor die Breiteneinstellung des zweiten Nadelscheibenaggregats und damit auch des ersten Nadelscheibenaggregats steuert.

Es kann gemäß Anspruch 26 auch eine Meßeinrichtung für den Istwert der eingestellten Breite des zweiten Nadelscheibenaggregats vorgesehen sein, deren Signal der Steuereinrichtung eingebbar ist.

Gemäß Anspruch 25 kann der Steuereinrichtung eine Regeleinrichtung zugeordnet sein, die die Breiteneinstellung des zweiten Nadelscheibenaggregats so regelt, daß die Querzugspannung der Warenbahn zwischen einem minimalen und einem maximalen Wert, also in einem Sollbereich bleibt.

Die Warenbahn darf in Querrichtung nicht schlaff werden, wenn das Breitstreckaggregat einen Sinn haben soll. Sie darf andererseits in Querrichtung aber auch nicht so stark gereckt werden, daß Zerstörungen insbesondere an den Rändern der Warenbahn auftreten. Die von einer bestimmten Warenbahn ertragene Maximalspannung ist aus Versuchen bekannt. Die Regelung erfolgt also so, daß die Warenbahn beim Durchlaufen des Breitstreckaggregats einer vorbestimmten Querzugspannung ausgesetzt wird und auf diese Weise eine gleichbleibende Strukturänderung erfährt.

Um zu vermeiden, daß bei einem unversehens doch eingetretenen Ausreißen oder Ausnadeln der Warenbahnkanten das zweite Nadelscheibenaggregat auf die maximale Breite auseinanderfährt, kann die Regelung die in Anspruch 27 wiedergegebene Ausgestaltung aufweisen.

Um die Dehnung der Warenbahn nicht nur in Querrichtung beeinflussen bzw. insbesondere einem beim Mercerisieren auftrenden Längsschrumpf entgegenwirken zu können, kann eine Kombination des Breitstreckaggregats mit einem Längsstreckfeld zweckmäßig sein (Anspruch 28), welches bei einem Breitstreckaggregat mit übereinander angeordneten Nadelscheibenaggregaten mit Vorteil dem Breitstreckaggregat vorgeschaltet ist (Anspruch 29), weil es dann gleichzeitig die notwendige Übergangsstrecke bildet, um von der Höhe des vorgeschalteten Anlagenteils auf die Scheitelhöhe des oberen Nadelscheibenaggregats zu kommen.

Alle beschriebenen Merkmale sind sowohl für sich genommen als auch in beliebiger Kombination erfindungswesentlich.

In der Zeichnung sind Ausführungsbeispiele der Erfindung dargestellt.
Fig. 1 zeigt eine schematische Seitenansicht eines in eine kontinuierliche Behandlungsanlage integrierten Breitstreckaggregats;
Fig. 2 zeigt eine schematische Ansicht gemäß den Pfeilen II-II in Fig. 1 bei weggelassenem Bedienungsstand;
Fig. 3 zeigt eine perspektivische Ansicht des gegenseitigen Eingriffs der Nadeln zusammenwirkender Nadelscheiben;
Fig. 4 zeigt eine Seitenansicht des Breitstreckaggregats;
Fig. 5 zeigt eine perspektivische Detailansicht aus dem Auflaufbereich der Warenbahn;
Fig. 6 zeigt eine perspektivische Seitenansicht des Breitstreckaggregats von der bezüglich Fig. 4 gegenüberliegenden Seite;
Fig. 7 zeigt einen vergrößerten Ausschnitt aus Fig. 1 mit einer Umnadeleinrichtung;
Fig. 8 zeigt die Umnadeleinrichtung nach Fig. 7 von oben;
Fig. 9 zeigt einen Längsschnitt durch die Rolle der Umnadeleinrichtung in vergrößertem Maßstab;
Fig. 10 zeigt eine Teilansicht entsprechend Fig. 1 einer am Einlauf und Auslauf des Breitstreckaggregats geänderten Ausführungsform;
Fig. 11 zeigt eine Ansicht entsprechend Fig. 2 mit Automatisierungselementen.

Das in Fig. 1 als Ganzes mit 100 bezeichnete Breitstreckaggregat ist in dem dargestellten Ausführungsbeispiel Bestandteil einer Mercerisieranlage. Diese umfaßt einen vorgeschalteten Anlagenteil in Gestalt eines Diffusionsabteils 1, welches von der Warenbahn 4 durchlaufen wird, nachdem die Mercerisierlauge aufgetragen worden ist. In dem Diffusionsabteil 1 hat die Mercerisierlauge 1 Gelegenheit, ganz in die Warenbahn 4 hineinzudiffundieren.

Alle erwähnten Walzen und Nadelscheiben haben einander parallele, in Breitenrichtung der Warenbahn 4 verlaufende Achsen.

Dem Diffusionsabteil 1 schließt sich ein Längsstreckfeld 2 an, in dem die Warenbahn 4 in gebundener Warenführung aus der Höhe des Diffusionsabteils 1, also etwa halber Mannshöhe, in eine größere Höhe von etwa 2 m überführt wird. Das Längsstreckfeld 2 umfaßt festgelagerte Leitwalzen 7, in Zugkraftaufnehmern 8' gelagerte Leitwalzen 8 und 8", pendelnd aufgehängte Leitwalzen 9 und eine angetriebene Zugwalze 10. Über den Antrieb der Zugwalze 10 ist es möglich, die Warenbahn 4 vor dem Breitstreckvorgang in Längsrichtung zu strecken und die dabei in der Warenbahn 4 auftretende Längsspannung durch die vorgschaltete Walze 8 mit den Zugkraftaufnehmern 8' zu kontrollieren. Die beiden Leitwalzen 8,8" liegen an ihren Nachbarwalzen nicht an, sondern können sich unter dem Zug der Warenbahn 4 geringfügig verlagern, um die Messung in den Zugkraftaufnehmern 8' zu ermöglichen. Die Folge der Walzen 8,7,9,7,9,9,10,8", die das Längsstreckfeld 2 umfaßt, erstreckt sich nach oben, d.h. die späteren Walzen der Folge liegen mit ihren Achsen immer höher, so daß ein Höhenunterschied überwunden werden kann.

Von der oberen Leitwalze 8" als letzter Walze der Folge verläuft die Warenbahn 4 etwa horizontal von dem Längsstreckeld 2 hinweg in das Breitstreckaggregat 100 ein. Dieses umfaßt ein erstes, in dem Ausführungsbeispiel oberes Nadelscheibenaggregat 20 und ein vertikal darunter angeordnetes zweites Nadelscheibenaggregat 40. Die Warenbahn 4 läuft im Bereich des oberen Scheitelpunktes auf das obere Nadelscheibenaggregat 20 auf, umrundet dieses um etwa 180°, geht an der Stelle 3 auf das untere Nadelscheibenaggregat 40 über, umrundet dieses um etwa 270° und verläßt das untere Nadelscheibenaggregat 40 an der Stelle 14, wo sie durch eine Leitwalze 21 aus den Nadeln 30 geführt und mittels einer weiteren Leitwalze 23 dem anschließenden Maschinenteil, in dem Ausführungsbeispiel das Stabilisierabteil 22 der Mercerisiermaschine, übergeben wird.

Über der durch die Leitwalzen 21,23 gegebenen, im wesentlichen horizontal verlaufenden Führungsstrecke ist ein quer über die Warenbahnbreite führender Bedienstand 24 angeordnet, auf welchem eine Bedienungsperson 25 den ordnungsgemäßen Einlauf der Warenbahn 4 auf das erste, obere Nadelscheibenaggregat 20 verfolgen kann.

Um den Prozeß der Aufnadelung der Warenbahn 4 an ihren Rändern auf das erste, obere Nadelscheibenaggregat 20 sicher zu gestalten, ist unmittelbar vor dem Auflauf auf das Nadelscheibenaggregat 20 auf jeder Seite ein mechanischer Kantenausbreiter 5 vorgesehen und sind oberhalb der beiden Nadelscheiben des Nadelscheibenaggregats 20 Andrückbürstrollen 6 vorgesehen, die den Rand der Warenbahn in die Nadeln 30 des Nadelscheibenaggregats 20 eindrücken. Das Vorhandensein der Warenkante im Bereich des Kantenausbreiters 5 wird durch eine elektronische Warenkantenerkennung 12 festgestellt, die ordnungsgemäße Aufnadelung, d.h. das Vorhandensein der Warenbahnkante im Bereich der Nadelscheiben, mittels entsprechender Sensoren 18.

Die eigentliche Breitstreckung der Ware erfolgt durch das obere Nadelscheibenaggregat 20, während das untere Nadelscheibenaggregat 40 die erreichte Breite der Warenbahn während deren Umlauf über die 270° festhält. In diesem Umlaufbereich, in dem Ausführungsbeispiel unter dem unteren Nadelscheibenaggregat 40, ist eine Auftragseinrichtung für Behandlungsflüssigkeit in Gestalt eines Paars von Spritzrohren 16 vorgesehen, die radial von außen Wasser oder stark verdünnte Lauge gegen die Warenbahn 4 spritzen, um die Stabilisierung schon einzuleiten. Überschüssige Behandlungsflüssigkeit wird über eine unter dem unteren Nadelscheibenaggregat 40 angeordnete Wanne 17 abgeführt.

Aus Fig. 2 ist der Aufbau der beiden Nadelscheibenaggregate 20 und 40 mehr im einzelnen dargestellt.

Das in Laufrichtung der Warenbahn 4 erste, in dem Ausführungsbeispiel obere Nadelscheibenaggregat 20 umfaßt zwei im Bereich der Ränder 4' einer Warenbahn 4 längs einer ersten Achse 27 angeordnete, zu dieser im wesentlichen senkrechte erste Nadelscheiben 26,28 von etwa 800 mm Durchmesser, die an ihrem Umfang dicht beieinander stehende radiale Nadeln 30 tragen, die etwa 10 bis 15 mm radial frei vorragen, in die Ränder 4' der Warenbahn 4 einstechen und diese in Achsrichtung festhalten. Die ersten Nadelscheiben 26,28 sind um Drehachsen 35,37 drehbar auf im wesentlichen gegeneinander gerichteten Wellenzapfen 32,34 gelagert, die an dem jeweiligen oberen Ende von im wesentlichen aufrechten Schwenkgliedern 36,38 befestigt sind, die um eine Schwenkachse 15 verschwenkbar sind, die zu der durch die Achsen 27 des oberen Nadelscheibenaggregats 20 und 47 des unteren Nadelscheibenaggregats 40 gehenden Ebene senkrecht steht und tangential zu den ersten Nadelscheiben 26 bzw. 28 verläuft. Bei einer Verschwenkung des jeweiligen Schwenkgliedes 36,38 verbleibt also der Rand der ersten Nadelscheiben 26,28 in seinem unteren Scheitelpunkt stets im Bereich der Schwenkachse 15. Bei einer Verschwenkung der Schwenkglieder 36,38 verlagern sich ferner die Drehachsen 35,37 der ersten Nadelscheiben 26,28 in der angedeuteten Weise aus der fluchtenden Stellung heraus, und es stellen sich die beiden ersten Nadelscheiben 26,28 in der aus Fig. 2 ersichtlichen Weise schräg. Die Verschwenkung wird bewirkt durch je einen Schwenkantrieb 13, der als Linearantrieb, z.B. als Spindel oder Kolben/Zylindereinheit, ausgebildet ist und einenends an einem Angriffspunkt 31 auf der Außenseite der Schwenkglieder 36,38 im Bereich der Achsen 35,37 angreift.

Die Schwenkachse 15 ist durch eine Lagerstelle an einem dem unteren Nadelscheibenaggregat 40 zuzuordnenden Paar von im wesentlichen aufrechten Traggliedern 56,58 ausgebildet. Die Tragglieder 56,58 sind in der Ansicht der Fig. 2 etwa T-förmig gestaltet und weisen einen zur Achse 47 des unteren Nadelscheibenaggregats 40 etwa parallelen Querbalken 56' bzw. 58' auf, an dessen einander zugewandten inneren freien Enden die Lagerstellen mit den Schwenkachsen 15 und an dessen äußeren freien Enden der andere Angriffspunkt 31' für den jeweiligen Schwenkantrieb 13 angeordnet ist. Der Schwenkantrieb 13 ist also jeweils außerhalb des Schwenkgliedes 36 bzw. 38 angeordnet und in der Lage, dieses in Pfeilrichtung zu verschwenken, wodurch die Schrägstellung der ersten Nadelscheiben 26,28 veränderbar ist. Die Stege 56",58" der Tragglieder 56,58 sind unten jeweils mit einer Nabe 42,44 fest verschweißt, die auf einer Welle 41 mit der Achse 47 angeordnet ist. Die Welle 41 ist in Lagerböcken 43 im Maschinengestell gelagert.

Auf der Welle 41 sind innenseitig der Naben 42,44 die zweiten Nadelscheiben 46,48 des zweiten Nadelscheibenaggregats 40 drehbar gelagert, die in dem Ausführungsbeispiel etwa 1000 mm Durchmesser aufweisen. Sie sind in Achsrichtung so positioniert, daß ihr äußerer Rand mit den Nadeln 30 in der gleichen Querebene der Achse 47 gelegen ist wie die Schwenkachse 15. Im Bereich der Schwenkachse 15 stehen einander die mit Nadeln 30 besetzten Umfänge der ersten und zweiten Nadelscheiben 26 und 46 bzw. 28 und 48 unmittelbar mit einem geringen, die Nadellänge nur wenig übertreffenden Abstand 55 (Fig. 3) gegenüber. Diese Situation ändert sich nicht, wenn die ersten Nadelscheiben 26,28 in ihrer Schrägstellung verändert werden.

Die Naben 42,44 und mit diesen die zweiten Nadelscheiben 46,48 sind im Sinne der Pfeile 77 längs der Welle 41 verschiebbar, um eine Anpassung der axialen Lage der zweiten Nadelscheiben 46,48 an die Warenbahnbreite herbeiführen zu können. Bei einer solchen Verschiebung gehen die Tragglieder 56,58 und 36,38 mit und verlagern sich gemeinsam mit diesen. Auch bei einer Verschiebung der zweiten Nadelscheiben 46,48 bleibt somit die gegenseitige Lage der ersten und zweiten Nadelscheiben 26 und 46 bzw. 28 und 48 im Bereich der Schwenkachsen 15 erhalten.

Das Schwenkglied 36 und das Tragglied 56 einerseits und das Schwenkglied 38 und das Tragglied 58 andererseits bilden jeweils einen eine geschlossene Baugruppe darstellenden in Achsrichtung verstellbaren Träger 50, der jeweils beide Nadelscheiben einer Seite trägt und diese bei einer Verstellung unter Beibehaltung ihrer gleichen axialen Position bzw. ihrer unmittelbaren Gegenüberlage im Bereich der Schwenkachse gemeinsam mitnimmt.

Wenn die Warenbahn 4 oben auf das Nadelscheibenaggregat 20 aufläuft und dieses um 180° gemäß Fig. 2 nach unten umrundet, wird sie in Breitenrichtung gestreckt, weil sich die die Warenbahn 4 an den Rändern 4' packenden Nadeln 30 in Achsrichtung voneinander entfernen. Ein flexibles Flächengebilde wie eine textile Warenbahn hat die Tendenz, unter einem derartigen Querzug sich bei einem teilzylindrischen Verlauf einzuschnüren, so daß der "Durchmesser" in der Mitte geringer wird als am Rand. Um diese Erscheinung zu unterbinden, umfassen beide Nadelscheibenaggregate 20,40 zwischen den ersten bzw. zweiten Nadelscheiben 26,28 bzw. 46,48 Stütztrommeln 29 bzw. 49, die mit den Nadelscheiben umlaufen. Die Stütztrommeln 29,49 bestehen in dem Ausführungsbeispiel jeweils aus zwei gleichen zylindrischen Hälften 29',29" bzw. 49',49", deren Durchmesser dem Durchmesser der jeweils zugeordneten ersten bzw. zweiten Nadelscheiben 26,28 bzw. 46,48 gleich ist. Die Hälften 29',29" und 49',49" sind koaxial auf den Achsen 27 bzw. 47 angeordnet und laufen mit den Nadelscheiben um. An den einander zugewandten Seiten sind die Hälften 29',29" in über den Umfang gleichmäßig verteilte achsparallele schmale fingerartige Segmente 51 aufgeteilt, die zwischen sich achsparallele Ausnehmungen 52 von einer die Breite die Segmente 51 etwas übertreffenden Breite aufgeteilt, so daß die einander zugewandten Enden der Segmente 29',29" in der aus Fig. 2 ersichtlichen Weise axial ineinandergeschoben und auch axial gegeneinander verlagert werden können, ohne daß die Unterstützung der Warenbahn im mittleren Bereich dadurch wesentlich leidet. Die Hälften 29',29" bzw. 49',49" werden bei einer axialen Verlagerung der Träger 50 in Pfeilrichtung mitgenommen, so daß sich die Länge der den Zwischenraum zwischen den ersten bzw. zweiten Nadelscheiben 26,28 bzw. 46,48 in Achsrichtung fast ausfüllenden Stütztrommeln 29,49 selbsttätig anpaßt.

In Fig. 3 ist der Eingriffsbereich der jeweils einander zugeordneten Nadelscheiben am Beispiel der ersten Nadelscheiben 26,46 im Detail wiedergegeben. Die ersten Nadelscheiben 26,46 weisen am Rand axial vorspringende Bunde 53,54 rechteckigen Querschnitts auf, die die Umfangsränder 26' bzw. 46' der ersten Nadelscheiben 26 bzw. 46 bilden. In einer Umfangsnut 68 des Umfangsrandes 46' ist ein diese ausfüllender Nadelstreifen 39 mit den Nadeln 30 angeordnet. Entsprechendes gilt für die Umfangsfläche 26'. Die Nadeln 30 sind jeweils in zwei zur Achse der jeweiligen ersten Nadelscheibe 26,46 senkrechten einander benachbarten Ebenen vorgesehen. An der engsten Stelle belassen die Umfangsflächen 26',46' den schon erwähnten Abstand 55 voneinander. Da die Nadeln 30 auch in Achsrichtung etwas gegeneinander versetzt sind, können sich die beiderseitigen Nadelbereiche durchdringen, ohne daß sich die Nadeln 30 einander berühren oder auf dem gegenüberliegenden Bund 53 oder 54 aufsetzen. In Fig. 3 ist die Situation ohne Warenbahn dargestellt. Wenn die Warenbahn sich in der Vorrichtung befindet, geht sie an der engsten Stelle mit dem Abstand 55 von der oberen Nadelscheibe 26 auf die untere Nadelscheibe 46 über. Diese Stelle ist also die Übergangsstelle 3 der Fig. 1. Im Bereich der Stelle 3 wird die Warenbahn sowohl von den Nadeln 30 der oberen Nadelscheibe 26 als auch von den Nadeln 30 der unteren Nadelscheibe erfaßt. Die Nadeln 30 der oberen Nadelscheibe 26 heben sich dann beim weiteren Umlauf aus der Warenbahn heraus, die in dem Moment schon auf die Nadeln 30 der unteren Nadelscheibe 46 aufgenadelt ist. Der Übergang auf die Nadelscheibe 46 geht also ohne jegliche zwischenzeitliche Freigabe oder Lockerung der Erfassung der Warenbahn an ihrem Rand vonstatten.

Die ersten und zweiten Nadelscheiben 26,46 und 28,48 werden durch die Warenbahn in Umfangsrichtung gekoppelt und laufen also von selbst mit gleicher, der Warenbahngeschwindigkeit entsprechender Umfangsgeschwindigkeit um. Eines Antriebs der ersten und zweiten Nadelscheiben 26,46; 28,48 bedarf es nicht, weil sie ebenso wie die Stütztrommeln 29,49 von der Warenbahn 4 mitgenommen werden.

In Fig. 4 ist eine Seitenansicht des Breitstreckaggregats 100 in einer konkreten Ausführungsform wiedergegeben. Auf der Achse 47 ist ein Handrad 57 drehbar, mittels welchem die Verstellung der Träger 50 längs der Welle 41 in Pfeilrichtung erfolgt. Statt der manuellen Verstellung kann auch ein motorischer Verstellantrieb vorgesehen sein. Das Tragglied 56 hat am oberen Ende ein Querglied 59, an welchem eine gestellfeste Führung 60 angreift, die ein Kippen der Träger 50 um die Welle 41 verhindert. Auch das Schwenkglied 38 hat am unteren Ende ein Querglied 61, welches parallel oberhalb des Quergliedes 59 verläuft und an diesem um die Schwenkachse 15 verschwenkbar ist. Auch am oberen Ende des Schwenkgliedes 36 ist ein Querglied 62 angeordnet, an welchem einerseits der Kantenausbreiter 5 und die Andrückbürstrolle 6 sowie der Sensor 12 angebracht sind, wie sich aus Fig. 5 im einzelnen erkennen läßt.

In Fig. 6 ist eine Ansicht von der der Fig. 4 gegenüberliegenden Seite perspektivisch wiedergegeben. Die Bezugszahlen sind gleich. Es ist zu erkennen, daß das untere Querglied 61 des Schwenkgliedes 38 nach unten sich erstreckende Lagerflansche 63 aufweist, die auf der im Bereich des Quergliedes 59 des Traggliedes 58 verlaufenden Schwenkachse 15 verschwenkbar sind.

In den Fig. 7 bis 9 ist ein als Ganzes mit 90 bezeichnetes Umnadelaggregat wiedergegeben, von denen je eines jedem Warenbahnrand zugeordnet ist. Beschrieben wird nur die dem gemäß Fig. 1 vorderen und gemäß Fig. 2 linken Warenbahnrand zugeordnete Umnadeleinrichtung 90. Sie ist an einem Träger 91 angeordnet, der mit dem Tragglied 56 fest verbunden ist und dessen Bewegungen in Querrichtung der Warenrichtung also mitmacht.

An dem Träger 91 ist eine zur Achse der Nadelscheibe 46 parallele Schwenkachse 92 vorgesehen, auf der ein Winkelhebel 93 schwenkbar gelagert ist, dessen nach unten weisender einer Schenkel 93' durch eine Feder 94, die mittels einer Schraube 95 einstellbar ist, gemäß Fig. 7 im Uhrzeigersinn belastet wird.

Die Schwenkachse 92 ist in Umlaufrichtung der Nadelscheibe 46 mit Abstand außerhalb der die Achsen der ersten Nadelscheiben 26,46 verbindenden Mittelebene M dicht oberhalb der Nadelscheibe 46 angeordnet. Der zweite Schenkel 93" des Winkelhebels 93 weist gegen den Spalt zwischen den ersten Nadelscheiben 26,46 und trägt am freien Ende eine Rolle 96, die um eine zur Achse der Nadelscheibe 46 bzw. des Nadelscheibenaggregats 40 parallele Achse frei drehbar ist und auf dem Rand 46' der Nadelscheibe 46 abrollt, wobei die Rolle 96 durch die Wirkung der Feder 94 auf den Rand 46' aufgedrückt wird. In den Rand 46' sind die Nadelstreifen 39 mit den radial abstehenden und in zwei zur Achse der Nadelscheibe 46 senkrechten Ebenen angeordneten Nadeln 30 eingelassen. Die Rolle 96 ist im Bereich der Breite des Randes 46' im wesentlichen zylindrisch und weist an der Stelle der Nadeln 30 zwei Umfangsnuten 97 auf, die die Nadeln 30 in der aus Fig. 9 ersichtlichen Weise ganz aufnehmen können. Durch die Wirkung der Feder 94 wird die Rolle 96 auf den Rand 46' niedergedrückt, wobei der dazwischen befindliche Rand 4' der Warenbahn 4 auf die Nadeln 30 aufgedrückt und somit sicher aufgenadelt wird. Die Rolle 96 hat in ihrem zylindrischen Teil einen relativ geringen Durchmesser von etwa 60 mm und ist in Umfangsrichtung so dicht wie möglich an den Spalt zwischen den ersten Nadelscheiben 26,28 herangerückt, damit der Abstand der vollständigen Aufnadelung von der Übergangsstelle 3 möglichst gering ist.

Die Rolle 96 besitzt an ihrem axial äußeren Ende einen umlaufenden Bund 98 mit einer zur Achse der Rolle 96 des Bundes 98 gegen die äußere Stirnseite 46" des Randes 46' der Nadelscheibe 46 gedrückt, wodurch die richtige gegenseitige Lage der Nadeln 30 und der Umfangsnuten 97 gewährleistet ist.

In Fig. 10 ist eine Umlenkwalze 72 dargestellt, die im Bereich des Einlaufs der Warenbahn 4 auf das erste Nadelscheibenaggregat angeordnet ist und dazu dient, die in Fig. 1 sichtbare und in Fig. 10 mit 4" angedeutete freie Laufstrecke der Warenbahn 4 zu vermeiden. Bis zum oberen Scheitel der letzten Leitwalze 8" läuft die Warenbahn in gebundener oder im wesentlichen gebundener Führung. Zur Vermeidung der freien Strecke 4" ist eine Umlenkwalze 72 an Lenkern 73 um eine im Bereich der oberen Hälfte der letzten Leitwalze 8" angeordnete Achse 74 schwenkbar gelagert und kann mittels eines Linearantriebs 75, der an dem Lenker 73 angreift, aus einer gestrichelt wiedergegebenen Position oberhalb der Strecke 4" in eine in ausgezogenen Linien wiedergegebene Position verschwenkt werden, in der der untere Teil der Umlenkwalze 72 von der Warenbahn 4 umschlungen ist und die Umlenkwalze 72 sowohl an der letzten Leitwalze 8" als auch an dem ersten Nadelscheibenaggregat 20 bzw. dessen Stütztrommel 29 (zwischen den Nadeln 30) anliegt. Auf diese Weise ist die gebundene Warenführung auch auf der Strecke zwischen der letzten Leitwalze 8" und dem ersten Nadelscheibenaggregat 20 gewährleistet.

Die Lagerung der Umlenkwalze 72 an dem Ende des Lenkers 73 ist etwas nachgiebig gestaltet, damit sich die Umlenkwalze 72 ihre richtige Position gleichmäßiger Anlage an der Leitwalze 8" und der Stütztrommel 29 selbst suchen kann. Dies soll durch die gabelartige Ausführung des Endes der Lenker 73 in Fig. 10 schematisch angedeutet sein.

In dem gezeigten Ausführungsbeispiel haben die Umlenkwalze 72 und die letzte Leitwalze 8" etwa den gleichen Durchmesser, während die Stütztrommel 29 etwa den dreifachen Durchmesser aufweist.

Um das einwandfreie Ausnadeln von dem zweiten Nadelscheibenaggregat 40 an der Ausnadelstelle 14, an der Warenbahn 4 etwa vertikal nach oben verläuft, zu gewährleisten, ist gemäß dem Beispiel rechts unten in Fig. 10 eine besondere Ausnadelwalze 78 vorgesehen, die in einer vertikalen Führung 65 frei beweglich gelagert ist. Die Warenbahn 4 umschlingt, nachdem sie sich aus den Nadeln des zweiten Nadelscheibenaggregats 40 gelöst hat, die obere Hälfte der Ausnadelwalze 78 und geht von dieser, die von oben an der Folgewalze 79 anliegt, in gebundener Führung auf die Folgewalze 79 über. Die Ausnadelwalze 78 ist in der Führung 65 im Sinne der Pfeile 66 frei beweglich gelagert und sucht sich ihre Position in der Vertikalrichtung unter ihrem Eigengewicht und der Längszugspannung in der Warenbahn selbst. Um die Position der Ausnadelwalze 78 bei Anlage auf der Folgewalze 79 gegenüber den Nadeln des zweiten Nadelscheibenaggregats 40 im Hinblick auf den Ausnadelvorgang optimieren zu können, kann die Führung 65 in der Horizontalen im Sinne des Pfeiles 67 verstellt werden. Diese Verstellung ist aber selbsthemmend, d.h. die Ausnadelwalze 78 kann sich nicht von selbst in der Horizontalen verlagern.

Die Ausnadelstelle 14 liegt in dem gezeigten Ausführungsbeispiel etwas oberhalb der Achse des zweiten Nadelscheibenaggregats 40. Die Ausnadelwalze 78 hat einen Durchmesser, der im wesentlichen dem Durchmesser der Walzen 8" und 72 entspricht. Die Ausnadelwalze 78 wird durch geeignete Verschiebung der Führung 65 im Sinne des Pfeiles 67 so positioniert, daß sie die Nadeln des zweiten Nadelscheibenaggregats 40 gerade noch nicht berührt.

In Fig. 11 ist eine Möglichkeit der Automatisierung des Betriebs des Breitstreckaggregats 100 angedeutet. Es ist eine Steuer- und Regeleinrichtung 80 vorgesehen. Die Schwenkantriebe 13 des ersten Nadelscheibenaggregats erfahren die Querzugspannung der Warenbahn. Sie greifen an den jeweiligen Schenkeln 56',58' der Tragglieder 56,58 über Kraftmeßglieder 81 an, deren Signale über Leitungen 82 der Steuer- und Regeleinrichtung 80 zugeführt werden. Die Breiteneinstellung des zweiten Nadelscheibenaggregats 40 und damit auch des ersten Nadelscheibenaggregats 20 wird von einem Motor 85 vorgenommen, der von der Steuer- und Regeleinrichtung über eine Leitung 86 angesteuert wird. Zur Erfassung des Istwertes der Breiteneinstellung des zweiten Nadelscheibenaggregats 40 kann eine Meßeinrichtung 83 vorgesehen sein, deren Signal über eine Leitung 84 ebenfalls der Steuer- und Regeleinrichtung 80 zuführbar ist.

Die Regelung kann so erfolgen, daß die Querzugspannung auf einen bestimmten Wert eingestellt wird, der zwischen einem Minimalwert und einem Maximalwert liegt, der durch die Reißfestigkeit der Warenbahn in Querrichtung bestimmt und vorher experimentell ermittelt ist. Eine so behandelte Warenbahn hat also stets eine gleiche Querzugspannung und die damit einhergehende strukturelle Veränderung erfahren.

Es ist aber auch möglich, die Regelung so vorzunehmen, daß eine bestimmte zu erzielende Breite der Warenbahn vorgegeben wird. Diese Breite wird unabhängig von der dazu erforderlichen Spannung eingehalten. Wenn aber der Minimalwert oder insbesondere der Maximalwert der Querzugspannung überschritten werden, erfolgt ein entsprechendes Signal oder ein Abschalten des Aggregats.

## Patentansprüche

1. Breitstreckaggregat für textile Warenbahnen
mit einem ersten Nadelscheibenaggregat (20) mit zwei längs einer ersten Achse (27) in einem der Breite der Warenbahn (4) entsprechenden Abstand angeordneten ersten Nadelscheiben (26,28) mit über den Umfang verteilten, radial nach außen weisenden zum Einstecken in die Ränder (4') der Warenbahn (4) bestimmten Nadeln (30),
mit einer Einrichtung (13,50) zur Verschwenkung der Drehachsen (35,37) der ersten Nadelscheiben (26,28) in einer durch die Achse gehenden Verschwenkungsebene
und mit einer Einrichtung zum Aufnadeln der Warenbahn (4) mit ihren Rändern auf die Nadeln (30) der Nadelscheiben (26,28) in dem Bereich des geringeren axialen Abstandes der Ränder der ersten Nadelscheiben (26,28),
**dadurch gekennzeichnet,**
daß dem ersten Nadelscheibenaggregat (20) ein zweites Nadelscheibenaggregat (40) mit einer zweiten, zur ersten Achse (27) parallelen, in der Verschwenkungsebene gelegenen Achse (47) zugeordnet ist, um die zwei zu der Achse (47) senkrechte zweite Nadelscheiben (46,48) mit zu den ersten Nadelscheiben (26,28) gleicher Umfangsgeschwindigkeit umlaufen,
daß der axiale Abstand der zweiten Nadelscheiben (46,48) dem axialen Abstand der ersten Nadelscheiben (26,-28) in einem Bereich ihres vergrößerten Abstandes gleich ist
und daß die Ränder der ersten und zweiten Nadelscheiben (26,46 bzw. 28,48) in dem Bereich vergrößerten Abstandes einander fast berühren, so daß ein Übergang der Warenbahn (4) von den ersten Nadelscheiben (26,28) auf die zweiten Nadelscheiben (46,48) ohne Aufgabe der Aufnadelung auf mindestens eine der Nadelscheiben (26 oder 46 bzw. 28 oder 48) bewirkbar ist.

2. Breitstreckaggregat nach Anspruch 1, **dadurch gekennzeichnet**, daß die an jeweils einem Rand (4') der Warenbahn (4) gelegenen Nadelscheiben (26,46 bzw. 28,48) der beiden Nadelscheibenaggregate (20 bzw. 40) gemeinsam gegenüber den an dem anderen Rand (4') gelegenen Nadelscheiben (28,48 bzw. 26,46) in Breitenrichtung der Warenbahn (4) verstellbar sind.

3. Breitstreckaggregat nach Anspruch 2, **dadurch gekennzeichnet**, daß die an jeweils einem Rand (4') der Warenbahn (4) gelegenen Nadelscheiben (26,46 bzw. 28,48) der beiden Nadelscheibenaggregate (20 bzw. 40) einen gemeinsamen, auf der zweiten Achse (47) gelagerten Träger (50) aufweisen und die einander gegenüberliegenden Träger (50,50) auf der zweiten Achse (47) gegeneinander verstellbar sind.

4. Breitstreckaggregat nach Anspruch 3, **dadurch gekennzeichnet**, daß jeder Träger (50) ein zu der zweiten Achse (47) winkelfestes Tragglied (56,58) und ein zweites Tragglied (36,38) für die Drehachsen (35,37) der Nadelscheiben (26,28) des ersten Nadelscheibenaggregats (20) umfaßt, welches an dem ersten Tragglied (56,58) mittels eines Schwenkantriebs (13) um eine Schwenkachse (15) schwenkbar ist, die in einer zu der Achse (47) senkrechten Ebene zu der Verbindungsebene der Achsen (27,47) senkrecht und zu den Nadelscheiben (26 und 46 bzw. 28 und 48) tangential verläuft.

5. Breitstreckaggregat nach Anspruch 4, **dadurch** **gekennzeichnet**, daß das erste Tragglied (56,58) gewinkelt ist und mit dem Fuß des zur zweiten Achse (47) radialen Schenkels (56",58") an einer auf der zweiten Achse (47) gelagerten Nabe (42,44) befestigt ist, während der achsparallele andere Schenkel (56',58') an seinem freien Ende die Schwenkachse (15) trägt.

6. Breitstreckaggregat nach Anspruch 5, **dadurch gekennzeichnet**, daß das erste Tragglied (56,58), senkrecht zu der Verbindungsebene der Achsen (27,47) gesehen, T-förmig ausgebildet und der Steg (56",58") des "T" der eine Schenkel ist, während der achsparallel verlaufende Querbalken (56',58') an dem inneren freien Ende die Schwenkachse (15) und an dem äußeren freien Ende den einen Angriffspunkt (31') des Schwenkantriebs (13) trägt.

7. Breitstreckaggregat nach einem der Ansprüche 4 bis 6, **dadurch gekennzeichnet**, daß das zweite Tragglied ein einenends an dem ersten Tragglied (56,58) um die Schwenkachse (15) schwenkbar gelagertes Schwenkglied (36,38) ist, an dem anderenends die Drehachse (35,37) für jeweils eine der ersten Nadelscheiben (26,28) angebracht ist.

8. Breitstreckaggregat nach einem der Ansprüche 4 bis 7, **dadurch gekennzeichnet**, daß der Schwenkantrieb (13) ein Linearantrieb ist, der, in Achsrichtung des ersten Nadelscheibenaggregats (20) gesehen, axial außerhalb des Schwenkgliedes (36,38) angeordnet ist und an dem anderen Angriffspunkt (31) in der Nähe des freien Endes des Schwenkgliedes (36,38) angreift.

9. Breitstreckaggregat nach einem der Ansprüche 1 bis 8, **dadurch gekennzeichnet**, daß zwischen den Nadelscheiben (26,28;46,48) mindestens eines Nadelscheibenaggregats (20,40) eine den Zwischenraum in Achsrichtung fast ausfüllende, den gleichen Durchmesser wie die zugehörigen Nadelscheiben (26,28 bzw. 46,48) aufweisende Stütztrommel (29,49) für die Warenbahn (4) vorgesehen ist.

10. Breitstreckaggregat nach Anspruch 9, **dadurch gekennzeichnet**, daß die Stütztrommel (29,49) in ihrer Länge verstellbar ist.

11. Breitstreckaggregat nach Anspruch 10, **dadurch gekennzeichnet**, daß die Stütztrommel (29,49) aus jeweils mindestens zwei koaxialen zylindrischen Teilen gleichen Durchmessers besteht, deren Umfang auf den einander zugewandten Seiten durch frei vorkragende fingerartige Segmente (51) gebildet ist, die zwischen sich in Umfangsrichtung der Segmentbreite entsprechende Abstandsräume (52) belassen, daß die Segmente (51) des einen Teils in die Abstandsräume des anderen Teils eingreifen und daß Mittel vorgesehen sind, um die Teile (29',29" bzw. 49',49") axial gegeneinander zu verlagern.

12. Breitstreckaggregat nach einem der Ansprüche 1 bis 11, **dadurch gekennzeichnet**, daß das erste Nadelscheibenaggregat (20) über dem zweiten Nadelscheibenaggregat (40) angeordnet ist und die Warenbahn (4) derart geführt ist, daß sie etwa horizontal im Bereich der oberen Scheitellinie auf das erste Nadelscheibenaggregat (20) aufläuft.

13. Breitstreckaggregat nach Anspruch 12, **dadurch gekennzeichnet**, daß oberhalb der von dem zweiten Nadelscheibenaggregat (40) fortlaufenden Warenbahn (4) auf der dem Warenbahneinlauf auf das erste Nadelscheibenaggregat (20) gegenüberliegenden Seite ein sich quer über die Warenbahn (4) erstreckender Bedienstand (24) vorgesehen ist.

14. Breitstreckaggregat nach einem der Ansprüche 1 bis 13, **dadurch gekennzeichnet**, daß in de von der Warenbhan (4) umschlungenen Bereichen der Nadelscheibenaggregate (40) eine Auftragsanordnung (16) zum Auftragen einer Behandlungsflüssigkeit auf die Warenbahn (4) vorgesehen ist.

15. Breitstreckaggregat nach einem der Ansprüche 1 bis 14, **dadurch gekennzeichnet,** daß kurz vor dem Auflauf der Warenbahn (4) auf das erste Nadelscheibenaggregat (20) an beiden Rändern der Warenbahn (4) Kantenausbreiter (5) vorgesehen sind.

16. Breitstreckaggregat nach einem der Ansprüche 1 bis 15, **dadurch gekennzeichnet**, daß an jedem Rand der Warenbahn (4) in Laufrichtung der Warenbahn (4) nach der Übergangsstelle (3) von dem ersten Nadelscheibenaggregat (20) auf das zweite Nadelscheibenaggregat (40) eine Umnadeleinrichtung (90) vorgesehen ist, mittels derer ein das Eindringen der Nadeln (30) des zweiten Nadelscheibenaggregats (40) in den Rand (4') der Warenbahn (4) fördernder, radial von außen wirkender Druck auf den Rand (4') der Warenbahn (4) ausübbar ist.

17. Breitstreckaggregat nach Anspruch 16, **dadurch gekennzeichnet**, daß die Umnadeleinrichtung (90) an jedem Rand (4') der Warenbahn (4) eine federnd von außen auf den Rand (4') der Warenbahn (4) bzw. den Umfangsrand (46') der jeweiligen Nadelscheibe (46) des zweiten Nadelscheibenaggregats (40) gedrückte Rolle (96) umfaßt, die um eine zur Achse des zweiten Nadelscheibenaggregats (40) parallele Achse drehbar ist und Umfangsnuten (97) zum Hindurchlassen der Nadeln (30) aufweist.

18. Breitstreckaggregat nach Anspruch 17, **dadurch gekennzeichnet,** daß die Rolle (96) an dem jeweiligen Tragglied (56 bzw. 58) gelagert ist.

19. Breitstreckaggregat nach Anspruch 17 oder 18, **dadurch gekennzeichnet**, daß die Rolle (96) einen radial vorspringenden Bund (98) aufweist, mit dem sie federnd axial von außen gegen die Stirnseite (46") des Umfangsrandes (46') der jeweiligen Nadelscheibe (46) gedrückt ist.

20. Breitstreckaggregat nach einem der Ansprüche 12 bis 19, **dadurch gekennzeichnet**, daß der letzten Leitwalze (8") vor dem Auflaufen der Warenbahn (4) auf das erste Nadelscheibenaggregat (20), deren oberer Scheitel etwa in der gleichen Höhe wie der obere Scheitel des ersten Nadelscheibenaggregats (20) liegt, eine an Lenkern (73) um eine etwa in Höhe der oberen Hälfte der Leitwalze (8") gelegene Achse (24) schwenkbar angeordnete Umlenkwalze (72) nachgeschaltet ist, deren Durchmesser größer ist als der lichte Abstand zwischen der Leitwalze (8") und dem ersten Nadelscheibenaggregat (20) und die aus einer Stellung oberhalb der von dem Scheitel der Leitwalze (8") zu dem Scheitel des ersten Nadelscheibenaggregats (20) verlaufenden Warenbahn (4") in eine Stellung niederschwenkbar ist, in der sie sowohl an der Leitwalze (8") als auch an der Stütztrommel (29) des ersten Nadelscheibenaggregats (20) zwischen dessen Nadeln (30) anliegt und in ihrem unteren Bereich von der Warenbahn (4) teilweise umschlungen ist.

21. Breitstreckaggregat nach Anspruch 20, **dadurch gekennzeichnet**, daß die Achse der Umlenkwalze (72) an den Lenkern (73) geringfügig verlagerbar ist.

22. Breitstreckaggregat nach einem der Ansprüche 12 bis 21, **dadurch gekennzeichnet**, daß am Auslauf (77) der Warenbahn (4) von dem zweiten Nadelscheibenaggregat (40) eine Ausnadelwalze (78) vorgesehen ist, deren Durchmesser größer ist als der lichte Abstand von dem zweiten Nadelscheibenaggregat (40) zur ersten Folgewalze (79) und die an einer Vertikalführung (65) frei beweglich derart geführt ist, daß sie auf der Folgewalze (79) aufliegt und die Nadeln (30) des zweiten Nadelscheibenaggregats (40) gerade nicht mehr berührt.

23. Breitstreckaggregart nach Anspruch 22, **dadurch gekennzeichnet**, daß die Führung (65) in der Horizontalrichtung (67) einstellbar ist.

24. Breitstreckaggregat nach einem der Ansprüche 4 bis 23, **dadurch gekennzeichnet**, daß die Schwenkantriebe (13) über Kraftaufnehmer (81) angeschlossen sind, deren Signale einer Steuer- und Regeleinrichtung (80) eingebbar sind, die über einen Antriebsmotor (85) die Breiteneinstellung des zweiten Nadelscheibenaggregats (40) steuert.

25. Breitstreckaggregat nach Anspruch 24, **dadurch gekennzeichnet**, daß eine Meßeinrichtung (83) für den Istwert der eingestellte Breite des zweiten Nadelscheibenaggregats (40) vorgesehen ist, deren Signal der Steuer- und Regeleinrichtung (80) eingebbar ist.

26. Breitstreckaggregat nach Anspruch 24 oder 25, **dadurch gekennzeichnet**, daß die Steuer- und Regeleinrichtung (80) die Breiteneinstellung des zweiten Nadelscheibenaggregats (40) so regelt, daß die Querzugspannung in der Warenbahn (4) zwischen einem minimalen und einem maximalen Wert bleibt.

27. Breitstreckaggregat nach einem der Ansprüche 24 bis 26, **dadurch gekennzeichnet**, daß bei einem plötzlichen Abfall der Querzugspannung in der Warenbahn (4) beim Ausreißen oder Ausnadeln der Warenbahnränder (4') ein unkontrolliertes Breitfahren des zweiten Nadelscheibenaggregats (40) unterbunden ist.

28. Breitstreckaggregat nach einem der Ansprüche 1 bis 27, **gekennzeichnet durch** seine Kombination mit einem Längsstreckfeld.

29. Breitstreckaggregat nach Anspruch 28, **dadurch gekennzeichnet**, daß das Längsstreckfeld (2) dem Breitstreckaggregat (100) vorgeschaltet ist.

## Claims

1. A tentering unit for textile fabric webs comprising
a first pin-wheel unit (20) comprising two first pin wheels (26, 28) disposed along a first axis (27) in a spacing equal to the width of the web (4) and with pins (30) distributed around the periphery and pointing outwards for insertion into the edges (4') of the web (4),
a means (13, 50) for pivoting the pivots (35, 37) of the first pin wheels (26, 28) in a plane extending through the pivot axis and
a means for pinning the edges of the web (4) on to the pins (30) of the pin wheels (26, 28) at the place where there is a smaller axial distance between the edges of the first pin wheels (26, 28),
characterised in that
the first pin-wheel unit (20) is associated with a second pin-wheel unit (40) having a second axis (47) in the pivoting plane and parallel to the first axis (27), around which second axis (47) two second pin wheels (46, 48) perpendicular to the axis (47) rotate at the same peripheral speed as the first pin wheels (26, 28),
in that the axial spacing between the second pin wheels (46, 48) is equal to the axial spacing between the first pin wheels (26, 28) at the place where the spacing is larger, and
in that the edges of the first and second pin wheels (26, 46 and 28, 48) almost touch one another at the place where the spacing is greater, so that the web (4) can be transferred from the first pin wheels (26, 28) to the second pin wheels (46, 48) without releasing the pinning to at least one of the pin wheels (26 or 46; 28 or 48).

2. A tentering unit according to claim 1, characterised in that the pin wheels (26, 46; 28, 48) of the two pin-wheel units (20; 40) disposed on each respective edge (4') of the web (4) are adjustable together in the width direction of the web (4) relative to the pin wheels (28, 48; 26, 46) on the other edge (4').

3. A tentering unit according to claim 2, characterised in that the pin wheels (26, 46; 28, 48) of the two pin-wheel units (20, 40) on each respective edge (4') of the web (4) have a common carrier (50) mounted on the second axis (47), and the facing carriers (50, 50) are adjustable relative to one another along the second axis (47).

4. A tentering unit according to claim 3, characterised in that each carrier (50) comprises a carrying element (56, 58) at a fixed angle to the second axis (47) and a second carrying element (36, 38) for the pivots (35, 37) of the pin wheels (26, 28) of the first pin-wheel unit (20), the second carrying element (36, 38) being pivotable on the first carrying element (56, 58) by a drive (13) about an axis (15) which extends perpendicularly to the plane connecting the axes (27, 47) in a plane perpendicular to the axis (47) and at a tangent to the pin wheels (26, 46; 28, 48).

5. A tentering unit according to claim 4, characterised in that the first carrying element (56, 58) is bent and is fixed, by the foot of the limb (56", 58") extending radially relative to the second axis (47), to a hub (42, 44) mounted on the second axis (47), whereas the axially parallel other limb (56', 58') bears the pivot (15) at its free end.

6. A tentering unit according to claim 5, characterised in that the first carrying element (56, 58), viewed at right angles to the plane connecting the axes (27, 47), is T-shaped and the web (56", 58") of the T forms one limb whereas the axially parallel cross-member (56', 58') bears the pivot (15) at its free inner end and bears a point of engagement (31') for the pivoting drive (13) at its free outer end.

7. A tentering unit according to any of claims 4 to 6, characterised in that the second carrying element is a pivoting element (36, 38) mounted at one end on the first carrying element (56, 58) for pivoting about the axis (15) whereas the other end is attached to the pivot (35, 37) for a respective one of the first pin wheels (26, 28).

8. A tentering unit according to any of claims 4 to 7, characterised in that the pivoting drive (13) is a linear drive which, viewed in the axial direction of the first pin-wheel unit (20), is disposed axially outside the pivoting element (36, 38) and engages at the other place of engagement (31) near the projecting end of the pivoting element (36, 38).

9. A tentering unit according to any of claims 1 to 8, characterised in that a support drum (29, 49) for the web (4), nearly filling the space in the axial direction and having the same diameter as the associated pin wheels (26, 28 or 46, 48) is provided between the pin wheels (26, 28; 46, 48) of at least one pin-wheel unit (20, 40).

10. A tentering unit according to claim 9, characterised in that the support drum (29, 49) is adjustable in length.

11. A tentering unit according to claim 10, characterised in that the support drum (29, 49) comprises at least two coaxial cylindrical parts having the same diameter and a periphery on facing sides formed by freely projecting finger-like segments (51) leaving spaces (52) between them equal to the width of the segments in the peripheral direction, in that the segments (51) of one part engage in the spaces in the other part and means are provided for moving the parts (29', 29"; 49', 49") axially relative to one another.

12. A tentering unit according to any of claims 1 to 11, characterised in that the first pin-wheel unit (20) is disposed above the second pin-wheel unit (40) and the web (4) is guided so that it runs approximately horizontally on to the first pin-wheel unit (20) in the region of the upper apex line.

13. A tentering unit according to claim 12, characterised in that an operator's stand (24) extending transversely over the web (4) is provided on the side remote from the place where the web runs on to the first pin-wheel unit (20), above the web (4) coming from the second pin-wheel unit (40).

14. A tentering unit according to any of claims 1 to 13, characterised in that an arrangement (16) for applying a processing liquid to the web (4) is provided in those regions of the pin-wheel unit (40) around which the web (4) is wrapped.

15. A tentering unit according to any of claims 1 to 14, characterised in that edge-spreaders (5) are provided at both edges of the web (4), shortly in front of the place where the web (4) runs on to the first pin-wheel unit (20) .

16. A tentering unit according to any of claims 1 to 15, characterised in that a re-pinning device (90) for applying a radially outwardly-acting pressure to the edge (4') of the web (4), to assist the pins (30) of the second pin-wheel unit (40) to penetrate into the edge (4') of the web (4), is provided on each edge of the web (4) in the direction in which the web (4) moves after the place (3) of transfer from the first pin-wheel unit (20) to the second pin-wheel unit (40).

17. A tentering unit according to claim 16, characterised in that at each edge (4') of the web (4) the re-pinning means (90) comprises a roller (96) which is resiliently pressed from the exterior on to the edge (4') of the web (4) or on to the peripheral edge (46') of the respective pin wheel (46) of the second pin-wheel unit (40), the roller being rotatable about an axis parallel to the axis of the second pin-wheel unit (40) and being formed with peripheral grooves (97) for the passage of the pins (30).

18. A tentering unit according to claim 17, characterised in that the roller (96) is mounted on the respective carrying element (56; 58).

19. A tentering unit according to claim 17 or 18, characterised in that the roller (96) has a radially projecting collar (98) for resiliently pressing it, axially from the exterior, against the end face (46") of the peripheral edge (46') of the respective pin wheel (46).

20. A tentering unit according to any of claims 12 to 19, characterised in that the last guide roller (8") is followed by a deflecting roller (72) mounted for pivoting on links (73) about an axis (24) approximately level with the upper half of the guide roller (8'), before the web (4) runs on to the first pin-wheel unit (20), whose upper apex is approximately level with the upper apex of the first pin-wheel unit (20), the diameter of the deflecting roller (72) being greater than the internal distance between the guide roller (8") and the first pin-wheel unit (20) and the deflecting roller (72) being pivotable out of a position above the web (4') travelling from the apex of the guide roller (8") to the apex of the first pin-wheel unit (20), down into a position in which it abuts both the guide roller (8') and between the pins (30) of the support drum (29) of the first pin-wheel unit (20), the web (4) partially wrapping round the bottom region of the deflecting roller (72).

21. A tentering unit according to claim 20, characterised in that the axis of the deflecting roller (72) is movable slightly at the links (73).

22. A tentering unit according to any of claims 12 to 21, characterised in that an unpinning roller (78) is provided at the place (77) where the web (4) runs off the second pin-wheel unit (40), the diameter of the roller (78) being greater than the internal spacing between the second pin-wheel unit (40) and the first follower roller (79) and the roller (78) being guided to be freely movable along a vertical guide (65) so that it rests on the follower roller (79) and is no longer in contact with the pins (30) of the second pin-wheel unit (40).

23. A tentering unit according to claim 22, characterised in that the guide (65) is adjustable in the horizontal direction (67).

24. A tentering unit according to any of claims 4 to 23, characterised in that the pivoting drives (13) are connected via force transducers (81) which input signals into an open-loop and closed-loop control means (80) which, via a drive motor (85), controls the width adjustment of the second pin-wheel unit (40).

25. A tentering unit according to claim 24, characterised in that a means (83) for measuring the actual adjusted width of the second pin-wheel unit (40) is provided and its signals can be input into the open-loop and closed-loop control means (80).

26. A tentering unit according to claim 24 or 25, characterised in that the open-loop and closed-loop control means (80) controls the width adjustment of the second pin-wheel unit (40) so that the transverse tensile stress on the web (4) remains between a minimum and a maximum value.

27. A tentering unit according to any of claims 24 to 26, characterised in that if the transverse tensile stress on the web (4) is suddenly reduced, the second pin-wheel unit (40) is prevented from uncontrolled transverse motion if the edges (4') of the web are torn open or unpinned.

28. A tentering unit according to any of claims 1 to 27, characterised by a combination thereof with a longitudinal tentering bay.

29. A tentering unit according to claim 28, characterised in that the longitudinal tentering bay (2) is disposed upstream of the tentering unit (100).

## Revendications

1. Dispositif pour étirer en largeur des bandes de produit textile, comportant une première unité à disque garnie d'aiguilles (20) comprenant deux premiers disques à aiguilles (26, 28) montés le long d'un premier axe (27), à une distance correspondant à la largeur de la bande de produit (4), et ayant des aiguilles (30) réparties à la périphérie, dirigées radialement vers l'extérieur pour s'enficher dans les bords (4') de la bande de produit (4),
- une première installation (13, 50) pour basculer les axes de rotation (35, 37) des premiers disques à aiguilles (26, 28) dans un plan de basculement passant par l'axe, et
- une installation pour enfiler les bords de la bande de produit (4) sur les aiguilles (30) des disques à aiguilles (26, 28), dans la zone de l'écartement axial le plus faible des bords des premiers disques à aiguilles (26, 28),
caractérisé en ce qu'
une seconde unité de disques à aiguilles (40) comprenant un second axe (47) parallèle au premier axe (27) et situé dans le plan de basculement, autour duquel tournent deux seconds disques à aiguilles (46, 48) perpendiculaires à l'axe (47) et ayant la même vitesse périphérique que les premiers disques à aiguilles (26, 28), est associée à la première unité de disques (20)
- la distance axiale des seconds disques à aiguilles (46, 48) est égale à la distance axiale des premiers disques à aiguilles (26, 28), prise dans la zone de leur plus grand écartement, et
- les bords du premier et second disque à aiguilles (26, 46 ; 28, 48), se touchent presque dans la zone de la distance agrandie, pour permettre de réaliser un transfert de la bande (4) du premier disque à aiguilles (26, 28) sur le second disque à aiguilles (46, 48) sans avoir à épingler sur au moins l'un des disques à aiguilles (26 ou 46 ou 28 ou 48).

2. Dispositif d'étirage en largeur selon la revendication 1,
caractérisé en ce que
les disques à aiguilles (26, 46 ou 28, 48), situés chaque fois à un bord (4') de la bande (4) des deux unités de disques à aiguilles (20, 40), sont réglables en commun par rapport au disque à aiguille (28, 48 ou 26, 46) pour l'autre bord (4'), dans la direction en largeur de la bande (4).

3. Dispositif d'étirage en largeur selon la revendication 1,
caractérisé en ce que
les disques à aiguilles (26, 46 ou 28, 48), situés chaque fois à un bord (4') de la bande (4) des deux unités de disques à aiguilles (20, 40), ont un support (50) commun monté sur le second axe (47) et les supports (50, 50), opposés sur le second axe (47), sont réglables l'un par rapport à l'autre.

4. Dispositif d'étirage en largeur selon la revendication 3,
caractérisé en ce que
chaque support (50) comprend un organe de support (56, 58) fixe angulairement par rapport au second axe (47) et un second organe de support (36, 38) pour les axes de rotation (35, 37) des disques à aiguilles (26, 28) de la première unité de disques à aiguilles (20), qui peut pivoter sur le premier organe de support (56, 58) à l'aide d'un entraînement de pivotement (13) autour d'un axe de pivotement (15) perpendiculaire au plan de liaison des axes (27, 47) dans un plan perpendiculaire à l'axe (47), et tangent aux disques à aiguilles (26 et 46 ; 28 et 48).

5. Dispositif d'étirage en largeur selon la revendication 4,
caractérisé en ce que
le premier organe de support (56, 58) est coudé et est fixé, par un pied de la branche (56", 58") radiale par rapport au second axe (47), sur un moyeu (42, 44) monté sur le second axe (47) alors que l'autre branche (56', 58'), parallèle à l'axe, porte à son extrémité libre l'axe de pivotement (15).

6. Dispositif d'étirage en largeur selon la revendication 5,
caractérisé en ce que
le premier organe de support (56, 58), vu perpendiculairement au plan de liaison des axes (27, 47), a une forme de T et la branche (56", 58") de cette forme en T est une entretoise alors que la traverse (56', 58'), parallèle à l'axe, porte à son extrémité intérieure libre, l'axe (15) de la branche et à son extrémité extérieure libre, le point d'attaque (31') du moyen d'entraînement en pivotement (13).

7. Dispositif d'étirage en largeur selon l'une des revendications 4 à 6,
caractérisé en ce que
le second organe de support est un organe pivotant (36, 38) monté pivotant par une extrémité sur le premier organe de support (56, 58) autour de l'axe de pivotement (15) et son autre extrémité porte l'axe de rotation (35, 37) pour chaque fois l'un des premiers disques à aiguilles (26, 28).

8. Dispositif d'étirage en largeur selon l'une des revendications 4 à 7,
caractérisé en ce que
l'entraînement en pivotement (13) est un entraînement linéaire qui, vu dans la direction axiale de la première unité de disques à aiguilles (20), se trouve axialement à l'extérieur de l'organe de pivotement (36, 38) et dont l'autre point d'attaque (31) agit à proximité de l'extrémité libre de l'organe de pivotement (36, 38).

9. Dispositif d'étirage en largeur selon l'une des revendications 1 à 8,
caractérisé en ce qu'
entre les disques à aiguilles (26, 28 ; 46, 48) d'au moins une unité de disques à aiguilles (20, 40), il y a un tambour de support (29, 49) pour la bande de produit (4), qui remplit pratiquement complètement l'intervalle dans la direction axiale, et qui a le même diamètre que les disques à aiguilles (26, 28 ou 46, 48) correspondants.

10. Dispositif d'étirage en largeur selon la revendications 9,
caractérisé en ce que
le tambour de support (29, 49) est de longueur réglable.

11. Dispositif d'étirage en largeur selon la revendications 10,
caractérisé en ce que
le tambour de support (29, 49) se compose de chaque fois au moins deux parties cylindriques coaxiales de même diamètre dont la périphérie comporte, sur les côtés tournés l'un vers l'autre, des segments (51) en forme de doigts, en porte-à-faux, qui laissent entre eux, dans la direction périphérique, des intervalles (52) de largeur correspondant à celle des segments, et les segments (51) d'une partie pénètrent dans les intervalles de l'autre partie, des moyens étant prévus pour déplacer axialement les parties (29', 29" ou 49', 49") les unes par rapport aux autres.

12. Dispositif d'étirage en largeur selon l'une des revendications 1 à 11,
caractérisé en ce que
la première unité de disques à aiguilles (20) est montée sur la seconde unité de disques à aiguilles (40) et la bande (4) est guidée pour passer sensiblement horizontalement dans la zone de la ligne de sommet supérieure sur la première unité de disques à aiguilles (20).

13. Dispositif d'étirage en largeur selon l'une des revendications 1 à 12,
caractérisé en ce qu'
au-dessus de la bande (4), qui continue devant la seconde unité à disques à aiguilles (40), du côté opposé à l'entrée de la bande arrivant sur la première unité de disques à aiguilles (20), il est prévu un poste de commande (24) qui s'étend transversalement au dessus de la bande (4).

14. Dispositif d'étirage en largeur selon l'une des revendications 1 à 13,
caractérisé en ce que
dans les zones de l'unité de disques à aiguilles (40) entourées par la bande (4), il est prévu un dispositif applicateur (16) pour appliquer un liquide de traitement sur la bande de produit (4).

15. Dispositif d'étirage en largeur selon l'une des revendications 1 à 14,
caractérisé en ce que
juste avant la sortie de la bande (4) arrivant sur la première unité de disques à aiguilles (20), au niveau des deux bords de la bande (4), il est prévu un élargisseur de bord (5).

16. Dispositif d'étirage en largeur selon l'une quelconque des revendications 1 à 15,
caractérisé en ce qu'
au niveau de chaque bord de la bande (4), dans la direction de circulation de la bande (4), en aval du point de transition (3) de la première unité de disques à aiguilles (20), sur la seconde unité de disques à aiguilles (40), il est prévu une installation de dégagement d'aiguilles (90) qui crée une pression agissant de l'extérieur sur le bord (4') de la bande de produit (4), radialement, pour favoriser la pénétration des aiguilles (30) de la seconde unité d'aiguilles (40) dans le bord (4') de la bande (4).

17. Dispositif d'étirage en largeur selon la revendications 16,
caractérisé en ce que
l'installation de transfert d'aiguilles (90) comprend, à chaque bord (4') de la bande de produit (4), un rouleau (96) pressé élastiquement de l'extérieur contre le bord (4') de la bande de produit (4) ou le bord périphérique (46') du disque à aiguilles respectif (46) de la seconde unité de disques à aiguilles (40), ce rouleau tournant autour d'un axe parallèle à l'axe de la seconde unité de disques à aiguilles (40) et ayant des rainures périphériques (97) pour le passage des aiguilles (30).

18. Dispositif d'étirage en largeur selon la revendications 17,
caractérisé en ce que
le rouleau (96) est monté sur l'organe de support respectif (56, 58).

19. Dispositif d'étirage en largeur selon l'une des revendications 17 ou 18,
caractérisé en ce que
le rouleau (96) présente une collerette (98) en saillie radialement, par laquelle ce rouleau est pressé élastiquement, axialement de l'extérieur contre la face frontale (46") du bord périphérique (46') du disque à aiguilles respectif (46).

20. Dispositif d'étirage en largeur selon l'une des revendications 12 à 19,
caractérisé en ce que
le dernier cylindre de guidage (8"), avant le chargement de la bande (4) sur la première unité à disques à aiguilles (20) et dont le sommet supérieur se trouve sensiblement à la même hauteur que le sommet supérieur de la première unité à disques à aiguilles (20), est suivi par un cylindre de renvoi (72), monté pivotant sur des bras (73) autour d'un axe (24) situé sensiblement au niveau de la moitié supérieure du cylindre de guidage (8"), dont le diamètre est supérieur à la distance libre entre le cylindre de guidage (8") et la première unité à disques à aiguilles (20), et peut être abaissé par basculement à partir d'une position au-dessus de la bande de produit (4") passant du sommet du cylindre de guidage (8") vers le sommet de la première unité à disques à aiguilles (20), dans une position dans laquelle il s'appuie à la fois contre le cylindre de guidage (8") et contre le cylindre de support (29) de la première unité de disques à aiguilles (20), entre les aiguilles (30) de celui-ci, et dans sa zone inférieure, il est en partie entouré par la bande (4).

21. Dispositif d'étirage en largeur selon la revendications 20,
caractérisé en ce que
l'axe du cylindre de renvoi (72) peut être légèrement décalé par rapport aux bras (73).

22. Dispositif d'étirage en largeur selon l'une des revendications 12 à 21,
caractérisé en ce qu'
à la sortie (77) de la bande (4) de la seconde unité de disques à aiguilles (40), il est prévu un cylindre d'aiguilles de sortie (78) dont le diamètre est supérieur à la distance libre entre la seconde unité de disques à aiguilles (40) par rapport au premier cylindre suiveur (79) en étant guidé de manière libre en mouvement sur un moyen de guidage vertical (65) pour s'appuyer sur le cylindre suiveur (79) et que les aiguilles (30) de la seconde unité de disques à aiguilles (40) ne soient plus touchées.

23. Dispositif d'étirage en largeur selon la revendication 22,
caractérisé en ce que
le moyen de guidage (65) est réglable dans la direction horizontale (67).

24. Dispositif d'étirage en largeur selon l'une des revendications 4 à 23,
caractérisé en ce que
l'entraînement en pivotement (13) est raccordé par des capteurs de force (81) dont les signaux peuvent être fournis à une installation de commande et de régulation (80) qui commande le réglage en largeur de la seconde unité de disques à aiguilles (40) par l'intermédiaire d'un moteur (85).

25. Dispositif d'étirage en largeur selon la revendication 24,
caractérisé par
une installation de mesure (83) de la valeur réelle de la largeur réglée de la seconde unité de disques à aiguilles (40) et les signaux de cette unité sont appliqués à l'installation de commande et de réglage (80).

26. Dispositif d'étirage en largeur selon l'une des revendications 24 ou 25,
caractérisé en ce que
l'installation de commande et de réglage (80) règle la largeur de la seconde unité de disques à aiguilles (40) pour que la tension transversale dans la bande de produit (4) reste entre une valeur minimale et une valeur maximale.

27. Dispositif d'étirage en largeur selon l'une des revendications 24 à 26,
caractérisé en ce qu'
en cas de chute brusque de la tension transversale dans la bande de produit (4), en cas de rupture ou de sortie des bords de la bande (4') des aiguilles, la seconde unité de disques à aiguilles (40) n'est plus autorisée à s'élargir de manière incontrôlée.

28. Dispositif d'étirage en largeur selon l'une des revendications 1 à 27,
caractérisé par
une combinaison comprenant un champ d'allongement.

29. Dispositif d'étirage en largeur selon la revendication 28,
caractérisé en ce que
le champ d'allongement (2) est en amont de l'unité d'étirage en largeur (100).
